# EUROPÄISCHE PATENTSCHRIFT

(11) **EP 0 197 140 B1**
(45) Veröffentlichungstag und Bekanntmachung des Hinweises auf die Patenterteilung: **17.08.1988**
(21) Anmeldenummer: 85905385.2
(22) Anmeldetag: 04.10.1985
(51) Int. Cl.: G03D 15/10

(54) **SCHNEID- UND RAHMUNGSGERÄT**
CUTTING AND FRAMING DEVICE
DISPOSITIF DE COUPE ET D'ENCADREMENT

(30) Priorität: 05.10.1984 DE 3436537
(43) Veröffentlichungstag der Anmeldung: 15.10.1986
(73) Patentinhaber: KODAK AKTIENGESELLSCHAFT, D-7000 Stuttgart-Wangen 60 (DE); EASTMAN KODAK COMPANY (a New Jersey corporation), Rochester, New York 14650 (US)
(72) Erfinder: BLÄTTNER, Dietmar, D-7052 Schwaikheim (DE); DIETERLE, Hermann, D-7300 Esslingen (DE); LEUTWEIN, Manfred, D-7053 Kernen (DE); SIMON, Horst, D-7012 Fellbach (DE)
(74) Vertreter: Lewandowsky, Klaus, Dipl.-Ing.
(86) Internationale Anmeldenummer: DE8500365
(87) Internationale Veröffentlichungsnummer: WO8602179

(56) Entgegenhaltungen:
- EP-A- 0 009 144
- US-A- 3 274 665
- US-A- 3 707 755

## Beschreibung

Die Erfindung betrifft ein Schneid- und Rahmungsgerät zum Schneiden von Filmabschnitten, die in ein unterhalb eines Schnittstempels in einem Schieber bereitliegendes Diarähmchen absenkbar und beim Herausziehen des Schiebers unter Anlage an einen Führungsbacken in das Diarähmchen einsprengbar sind.

Aus der EP-PS-0 009 144 ist ein Schneid- und Rahmungsgerät bekannt, bei dem ein Diafilmabschnitt in ein handelsübliches Diarähmchen einsprengbar ist. Das Gerät ist mit einer Diarähmchen-Verschiebeeinrichtung versehen und weist zwei im Abstand eines Diafilmabschnitts einander zugekehrte konvex ausgebildete Biegebacken auf. Jeder Biegebacken ist an einem Widerlager ausgebildet und besitzt eine nach unten weisende Stoßfläche. Beide Widerlager sind verschwenkbar ausgebildet und liegen unter federnder Vorspannung auf dem vorderen bzw. hinteren Quersteg eines unter den Widerlagern hindurchschiebbaren Diarähmchens auf. Hierbei ist das hintere Widerlager verschwenkbar in einem Gleitklotz angeordnet, der mittels eines an ihm angefederten Schiebers längsverschiebbar ist, so daß in einem ersten Bewegungsablauf der Verschiebeeinrichtung das hintere Widerlager für einen begrenzten Vorschub in Richtung des vorderen, stationär angeordneten und verschwenkbar gelagerten Widerlagers über die Oberfläche des Diarähmchens bewegbar ist. Während dieser Verschiebebewegung wird mittels der Stoßfläche des Biegebackens des hinteren Widerlagers der hintere Rand des Filmabschnitts erfaßt und der Filmabschnitt nach vorne geschoben, wobei er zunächst mit seinem hinteren Rand in den Bereich einer am hinteren Quersteg des Diarähmchens befindlichen Nut einfällt und anschließend mit seinem vorderen Rand gegen die Stoßfläche des vorderen Biegebackens stößt. Nachdem das hintere Widerlager um einen kurzen Weg verschoben worden ist, setzt die Verschiebung des Diarähmchens ein, das zunächst mit seinem vorderen Quersteg unter dem vorderen Widerlager hindurchgeschoben wird. Da der Filmabschnitt sich mit seinem hinteren Rand in der Nut des hinteren Querstegs und mit seinem vorderen Rand an der Stoßfläche des vorderen Biegebackens abstützt, wölbt sich beim weiteren Verschieben des Diarähmchens der Filmabschnitt im Mittenbereich nach oben und wird in eine im vorderen Quersteg des Diarähmchens befindliche Nut eingesprengt. Die bekannte Verschiebeeinrichtung weist eine Vielzahl von beweglichen Teilen auf und ist daher äußerst kompliziert aufgebaut und teuer in der Herstellung.

Der Erfindung liegt die Aufgabe zugrunde, die Verschiebeeinrichtung des bekannten Schneid-und Rahmungsgeräts so weiterzubilden und zu verbessern, daß keine schwenkbeweglichen Bauteile erforderlich sind und daß bei einem einfachen Aufbau des Geräts eine zuverlässige Funktion gewährleistet ist.

Die Aufgabe wird erfindungsgemäß dadurch gelöst, daß federelastische Mittel vorgesehen sind, mittels denen das Diarähmchen spielfrei gegen den ortsfest angeordneten Führungsbacken andrückbar ist.

In einer besonders vorteilhaften Ausführungsform ist der Führungsbacken starr ausgebildet und Teil einer Schnittplatte oder Teil einer zur Halterung einer Schnittplatte dienenden, sowie den Führungskanal des Schiebers abdeckenden Abdeckplatte.

In einer weiteren vorteilhaften Ausführungsform sind als federelastische Mittel eine unterhalb des Schiebers verlaufende Blattfeder vorgesehen.

In einer weiteren Ausgestaltung der Erfindung ist die Blattfeder in einer Aussparung an der Unterseite des Schiebers angeordnet, und es ist am freien Ende eines in Auszugsrichtung des Schiebers ragenden Federarms der Blattfeder eine Durchwölbung vorgesehen, die durch einen Durchbruch in der Bodenfläche einer das Diarähmchen aufnehmenden und in der Schieberoberseite ausgebildeten Aussparung hindurchragt und sich am Diarähmchen abstützt und das Diarähmchen um mindestens die Breite eines zwischen der Schieberoberseite und der Unterseite des Führungsbackens bestehenden Spalts anhebt.

Bei der erfindungsgemäßen Vorrichtung ist der zum Einsprengen des Filmabschnitts in das Diarähmchen erforderliche Führungsbacken mit einem ohnehin erforderlichen, zur Halterung der Schnittplatte und zur Abdeckung des Schieberführungskanals dienenden Geräteteils einstückig ausgebildet. Trotz eines zwischen dem Schieber und dem Führungsbacken bestehenden Spalts ist eine exakte und spielfreie Führung des Diarähmchens beim Durchgang unter dem Führungsbacken gewährleistet.

Weitere Merkmale und Vorteile ergeben sich aus den weiteren Unteransprüchen sowie der Beschreibung zweier in der Zeichnung dargestellter Ausführungsbeispiele der Erfindung.

Es zeigen
Fig. 1 einen Teil des Schneid- und Rahmungsgeräts mit einer in einer ersten Funktionsstellung befindlichen Verschiebeeinrichtung in Seitenansicht im Schnitt,
Fig. 2 das Gerät gemäß Fig. 1 mit einer in einer zweiten Funktionsstellung befindlichen Verschiebeeinrichtung in Seitenansicht im Schnitt und
Fig. 3 das Gerät gemäß Fig. 2 mit einem weiteren Ausführungsbeispiel einer Verschiebeeinrichtung in Seitenansicht im Schnitt.

In einer Grundplatte 1 ist ein Führungskanal 1a für einen Schieber 7 ausgebildet, der bis zu einem Anschlag 1c eingeschoben werden kann. Der Führungskanal 1a wird mittels einer auf der Grundplatte 1 angeordneten Abdeckplatte 2, die zur Halterung einer Schnittplatte 3 dient, abgedeckt. Der Schieber 7 ist leichtgängig verschiebbar. Zwischen seiner Oberseite 7e und der Unterseite 2c der Abdeckplatte 2 besteht ein geringer Spalt « X ». Auf die Abdeckplatte 2 ist eine Stempelführung 4 aufgesetzt, in der ein mit vier Messerschneiden 6a versehener Messerkopf 6 eines Stempels 5 geführt ist. Mit 4a ist ein zwischen der Schnittplatte 3 und der Stempelführung 4 befindlicher Spalt zum Einführen einer Filmvorlage bezeichnet, von der ein Filmabschnitt 9 ausgeschnitten werden soll. Der Filmabschnitt ist durch einen unterhalb der Schnittplatte 3 befindlichen und in der Abdeckplatte 2 ausgebildeten Schacht 2f, dessen Schachtwände geringfügig nach innen geneigt sind, absenkbar. Der Filmabschnitt 9 gelangt in ein unter dem Schachtende befindliches handelsübliches Diarähmchen 10, das zum Einsprengen von Filmabschnitten geeignet ist.

Das Diarähmchen 10 befindet sich in einer Ausnehmung 7a des Schiebers 7. Die Lage der Ausnehmung 7a ist so gewählt, daß bei am Anschlag 1c anliegenden Schieber 7 die Hinterkante der oberen Größeren Fensteröffnung des Diarähmchens 10 zumindest mit der Unterkante 2g der hinteren Schachtwand fluchtet oder geringfügig hinter der Unterkante 2g liegt. Hierbei befindet sich der vordere Quersteg 10a des Diarähmchens 10 innerhalb der vorderen Begrenzung des Schachtendes. Da auch die beiden Seitenkanten der oberen größeren Fensteröffnung des Diarähmchens 10 im wesentlichen mit den beiden Seitenkanten des Schachtendes fluchten, ist der Filmabschnitt 9 derart geführt, daß er mit seiner Hinterkante auf den nach innen ragenden hinteren Randbereich der unteren, kleineren Fensteröffnung des Diarähmchens 10 aufliegt, während der vordere Bereich des Filmabschnitts 9 auf der Oberseite des vorderen Querstegs des Diarähmchens 10 aufliegt.

Der in Auszugsrichtung des Schiebers 7 befindliche Teil der Abdeckplatte 2 ist als starrer Führungsbacken 2a ausgebildet. Er weist eine von der vorderen Schachtwand 2h im wesentlichen schräg nach unten verlaufende, in die Unterseite 2c übergehende Wandung 2b auf. An der Wandung 2b sind zwei seitliche, ebenfalls schräg verlaufende Rippen 2d vorgesehen, deren untere Begrenzungen gegenüber der Unterseite 2c des Führungsbackens 2a zurückgesetzt sind, so daß eine nach unten vorstehende Anlaufkante 2e gebildet wird.

In einem ersten Ausführungsbeispiel ist an der Unterseite des Schiebers 7 eine Aussparung 7b ausgebildet, in der eine Blattfeder 8 angeordnet ist. Das freie Ende eines in Auszugsrichtung des Schiebers 7 weisenden Federarms ist mit einer Durchwölbung 8a versehen. Diese ragt durch einen in der Bodenfläche 7c des Schiebers 7 befindlichen Durchbruch 7d hindurch. Der Durchbruch 7d befindet sich gemäß dem Ausführungsbeispiel im Bereich des in Auszugrichtung liegen-, den vorderen Querstegs 10a des Diarähmchens 10. Mittels der Durchwölbung 8a stützt sich die Blattfeder 8 am vorderen Quersteg 10a des Diarähmchens 10 ab und hebt dieses einseitig um mindestens die Breite « X des zwischen der Schieberoberseite 7e und der Unterseite 2c des Führungsbackens 2a bestehenden Spalts an. Dadurch liegt beim Herausziehen des Schiebers 7 der vordere Bereich der Oberseite des Diarähmchens 10 spielfrei an der Unterseite 2c des Führungsbackens 2a unter Vorspannung an (Fig. 2). Somit ist gewährleistet, daß die Vorderkante eines Filmabschnitts 9 an der Anlaufkante 2e des starr und einstückig mit der Abdeckplatte 2 ausgebildeten Führungsbackens satt anschlägt, wobei der Filmabschnitt 9 in die im hinteren Quersteg 10b des Diarähmchens 10 befindliche Nut eingeschoben wird, sodann entlang der schräg verlaufenden Rippen 2b nach oben durchgewölbt und anschließend in die im vorderen Quersteg 10a befindliche Nut des Diarähmchens 10 eingesprengt wird.

Am freien Ende eines nach hinten ragenden Federarms der Blattfeder 8 ist eine Rastzunge 8b vorgesehen, die bei völlig eingeschobenem Schieber 7 in eine in der Bodenfläche 1e des Führungskanals 1a der Grundplatte 1 befindliche V-förmige Einkerbung 1e rastend einfällt und den Schieber 7 gegen den Anschlag 1c hält.

In einem weiteren Ausführungsbeispiel (Fig. 3) ist die Blattfeder 80 in einer in der Bodenfläche 1 e des Führungskanals 1a ausgeformten Aussparung 1d angeordnet. Ihr in Auszugsrichtung des Schiebers 7 befindliches freies Ende weist eine dem Führungsbacken 2a gegenüberliegende Durchwölbung 80a auf, die sich an der Unterseite des Schiebers 7 abstützt. Auf diese Weise wird der Schieber geringfügig nach oben gedrückt, und die Oberseite des Diarähmchens 10 liegt spielfrei an der Unterseite 2c des Führungsbackens 2a an.

Am freien Ende eines nach hinten ragenden Federarms der Blattfeder 80 ist eine Rastzunge 80b vorgesehen, die bei eingeschobenem Schieber 7 in eine in der Unterseite des Schiebers 7 befindliche Einkerbung 7f rastend einfällt und den Schieber 7 gegen den Anschlag 1c hält.

## Patentansprüche

1. Schneid- und Rahmungsgerät zum Schneiden von Filmabschnitten, die in ein unterhalb eines Schnittstempels in einem Schieber bereitliegendes Diarähmchen absenkbar und beim Herausziehen des Schiebers unter Anlage an einen Führungsbacken in das Diarähmchen einsprengbar sind, dadurch gekennzeichnet, daß federelastische Mittel (8, 80) vorgesehen sind, mittels denen das Diarähmchen (10) spielfrei gegen den ortsfest angeordneten Führungsbacken (2a) andrückbar ist.

2. Schneid- und Rahmungsgerät nach Anspruch 1, dadurch gekennzeichnet, daß der Führungsbacken (2a) starr ausgebildet und Teil einer Schnittplatte oder Teil einer zur Halterung einer Schnittplatte (3) dienenden sowie den Führungskanal (1a) des Schiebers (7) abdeckenden Abdeckplatte (2) ist.

3. Schneid- und Rahmungsgerät nach Anspruch 1, dadurch gekennzeichnet, daß als federelastische Mittel eine unterhalb des Schiebers (7) verlaufende Blattfeder (8, 80) vorgesehen ist.

4. Schneid- und Rahmungsgerät nach den Ansprüchen 1 und 3, dadurch gekennzeichnet, daß die Blattfeder (8) in einer Aussparung (7b) an der Unterseite des Schiebers (7) angeordnet ist und daß das freie Ende eines in Auszugsrichtung des Schiebers (7) ragenden Federarms der Blattfeder durch einen Durchbruch (7d) in der Bodenfläche (7c) einer das Diarähmchen (10) aufnehmenden und in der Schieberoberseite (7e) ausgebildeten Aussparung (7a) hindurchragt und sich am Diarähmchen (10) abstützt und das Diarähmchen (10) um mindestens die Breite « X eines zwischen der Schieberoberseite (7e) und der Unterseite (2c) des Führungsbackens (2a) bestehenden Spalts anhebt.

5. Schneid- und Rahmungsgerät nach Anspruch 4, dadurch gekennzeichnet, daß der in der Bodenfläche (7c) des Schiebers (7) befindliche Durchbruch (7d) im Bereich des in Auszugsrichtung des Schiebers liegenden, vorderen Querstegs (10a) des Diarähmchens (10) vorgesehen ist und daß die durch den Durchbruch (7d) hindurchragende Blattfeder (8) sich am vorderen Quersteg (10a) des Diarähmchens (10) abstützt und das Diarähmchen (10) einseitig um mindestens die Breite « X eines zwischen der Schieberoberseite (7e) und der Unterseite (2c) des Führungsbackens (2a) bestehenden Spalts anhebt.

6. Schneid- und Rahmungsgerät nach einem oder mehreren der Ansprüche 1 bis 5, dadurch gekennzeichnet, daß am einen freien Ende der Blattfeder (8) eine Rastzunge (8b) vorgesehen ist, die bei eingeschobenem Schieber (7) in eine in der Bodenfläche (1e) der Schieberführung (1a) befindliche Einkerbung (1b) rastend eingreift.

7. Schneid- und Rahmungsgerät nach den Ansprüchen 1 und 3, dadurch gekennzeichnet, daß die Blattfeder (80) in einer in der Bodenfläche der Schieberführung (1a) befindlichen Aussparung (1d) angeordnet ist und daß ihr in Auszugsrichtung des Schiebers (7) befindliches freies Ende sich an der Unterseite des Schiebers (7) abstützt.

8. Schneid- und Rahmungsgerät nach Anspruch 7, dadurch gekennzeichnet, daß am freien Ende eines weiteren Federarms der Blattfeder (80) eine Rastzunge (80b) vorgesehen ist, die bei eingeschobenem Schieber (7) in eine in der Unterseite des Schiebers (7) befindliche Einkerbung (7f) rastend eingreift.

## Claims

1. Cutting and mounting apparatus for cutting film sections which can be lowered into a slide mount disposed in a slider below a cutting tool, and which upon withdrawal of the slider can be snapped into the slide mount while resting against a guiding jaw, characterized in that a resilient means (8, 80) is provided urging the slide mount (10) free from play against the stationary guiding jaw (2a).

2. Cutting and mounting apparatus according to claim 1, characterized in that the guiding jaw (2a) is rigid and forms part of a cutting plate, or part of a cover plate (2) serving to support a cutting plate (3) and covering the guide channel (1 a) of the slider (7).

3. Cutting and mounting apparatus according to claim 1, characterized in that the resilient means is designed as a leaf spring (8, 80) extending below the slider (7).

4. Cutting and mounting apparatus according to claims 1 and 3, characterized in that the leaf spring (8) is arranged in a recess (7b) at the lower side of the slider (7), and in that the free end of a resilient arm of the leaf spring, projecting into the direction of extension of slider (7), projects through an opening (7d) in the bottom surface (7c) of an indentation (7a) accommodating the slide mount (10) and designed in the upper side (7e) of slider (7), rests against the slide mount (10), and lifts the slide mount (10) by at least the width « X » of a gap between the upper side (7e) of slider (7) and the lower side (2c) of the guiding jaw (2a).

5. Cutting and mounting apparatus according to claim 4, characterized in that the opening (7d) in the bottom surface (7c) of slider (7) is provided in the area of the front frame portion (10a) of slide mount (10), lying in the direction of extension of the slider, and in that the leaf spring (8) projecting through the opening (7d) rests against the front frame portion (10a) of slide mount (10) and lifts said slide mount (10) at one end by at least the width « X of a gap between the upper side (7e) of slider (7) and the lower side (2c) of the guiding jaw (2a).

6. Cutting and mounting apparatus according to one or several of claims 1 to 5, characterized in that at the one free end of leaf spring (8) a locking member (8b) is provided which when the slider (7) is in its retracted position engages with a notch (1b) in the bottom surface (1e) of the guide channel (1a) of slider (7).

7. Cutting and mounting apparatus according to claims 1 and 3, characterized in that the leaf spring (80) is arranged in a recess (1d) in the bottom surface of the guide channel (1a) of slider (7), and in that its free end, seen in the direction of extension of slider (7), rests against the lower side of slider (7).

8. Cutting and mounting apparatus according to claim 7, characterized in that at the free end of another arm of leaf spring (80) a locking member (80b) is provided which when the slider (7) is in its retracted position engages with a notch (7f) in the lower side of the slider (7).

## Revendications

-1. Appareil de découpage et d'encadrement pour découper des morceaux de film au moyen d'un poinçon de découpage, les faire descendre dans une monture de diapositive tenue prête dans un tiroir sous le poinçon et les faire entrer dans la monture par application contre une joue de guidage lors de l'extraction du tiroir, caractérisé en ce que des moyens élastiques (8, 80) sont prévus pour presser la monture (10) sans jeu contre la joue de guidage (2a), disposée fixe.

2. Appareil selon la revendication 1, caractérisé en ce que la joue de guidage (2a) est rigide et fait partie d'une plaque de découpage ou d'une plaque de recouvrement (2) servant à maintenir une plaque de découpage (3) et recouvrant le canai (1a) dans lequel est guidé le tiroir (7).

3. Appareil selon la revendication 1, caractérisé en ce que les moyens élastiques sont constitués par un ressort plat (8, 80) s'étendant sous le tiroir (7).

4. Appareil selon les revendications 1 et 3, caractérisé en ce que le ressort plat (8) est disposé dans un évidement (7b) de la face inférieure du tiroir (7) et qu'un bras de ce ressort, dirigé dans le sens de l'extraction du tiroir (7), traverse par son extrémité libre une percée (7d) dans le fond (7c) d'un logement (7a) ménagé dans la face supérieure (7e) du tiroir et recevant la monture de diapositive (10), l'extrémité étant appuyée sur la monture (10) et soulevant celle-ci au moins d'une hauteur « X correspondant à une fente existant entre la face supérieure (7e) du tiroir et la face inférieure (2c) de la joue de guidage (2a).

5. Appareil selon la revendication 4, caractérisé en ce que la percée (7d) dans le fond (7c) du tiroir (7) est prévue dans la zone de l'élément transversal avant (10a) de la monture (10), dans le sens de l'extraction, et que le ressort plat (8), faisant saillie à travers cette percée (7d), s'appuie sur l'élément transversal avant (10a) de la monture (10), en soulevant un côté de la monture (10) au moins d'une hauteur « X » correspondant à une fente existant entre la face supérieure (7e) du tiroir et la face inférieure (2c) de la joue de guidage (2a).

6. Appareil selon une ou plusieurs des revendications 1 à 5, caractérisé en ce qu'une extrémité libre du ressort plat (8) présente une languette d'arrêt (8b) qui s'encliquète, lorsque le tiroir (7) est enfoncé, dans une encoche (1 b) située dans la surface de fond (1e) du guidage (1a) pour le tiroir.

7. Appareil selon les revendications 1 et 3, caractérisé en ce que le ressort plat (8) est disposé dans un évidement (1d) situé dans la surface de fond du guidage (1a) pour le tiroir et que son extrémité libre, du côté de l'extraction du tiroir (7), s'appuie sur la face inférieure du tiroir (7).

8. Appareil selon la revendication 7, caractérisé en ce que l'extrémité libre d'un bras supplémentaire du ressort plat (8) forme une languette d'arrêt (80b) qui s'encliquète, lorsque le tiroir (7) est enfoncé, dans une encoche (7f) située dans la face inférieure du tiroir (7).
